# EUROPÄISCHE PATENTSCHRIFT

(11) **EP 0 572 373 B1**
(45) Veröffentlichungstag und Bekanntmachung des Hinweises auf die Patenterteilung: **11.03.1998**
(21) Anmeldenummer: 93890109.7
(22) Anmeldetag: 25.05.1993
(51) Int. Cl.: A43C 11/14

(54) **Zahnriemenverschluss**
Toothed buckle fastening
Fermeture à courroie dentée

(30) Priorität: 29.05.1992 AT 1128/92
(43) Veröffentlichungstag der Anmeldung: 01.12.1993
(73) Patentinhaber: AM S.R.L., 31010 Moriago della Bataglia, Fraz. Mosnigo (IT)
(72) Erfinder: Miotto, Onorio, Valdobbiadene, Treviso (IT)
(74) Vertreter: Matschnig, Franz, Dipl.-Ing.

(56) Entgegenhaltungen:
- EP-A- 0 387 402
- FR-A- 2 567 374
- US-A- 3 662 435

## Beschreibung

Die Erfindung bezieht sich auf einen Verschluß für einen Schuh, insbesondere einem Sportschuh, mit einem Bodenteil, über den ein sägezahnartiger Zahnriemen führbar ist und an welchem ein Spannhebel schwenkbar angelenkt ist, wobei in dem Spannhebel ein Klinkenstück federnd so gelagert ist, daß es beim Öffnen des Spannhebels an einer steilen Flanke des Riemens angreift, um diesen zu transportieren, und an dem Bodenteil ferner eine federbelastete, zweiarmige Rücklaufsperre schwenkbar angelenkt ist, die mit einer an einem Arm vorgesehenen Sperrnase an einer steilen Flanke des Zahnriemens angreift, wobei durch Druck auf den anderen Arm die Sperrnase gegen Federkraft außer Eingriff mit dem Zahnriemen bringbar ist

Aufgabe der Erfindung ist es, ein sicheres und leichtes Verschließen und/oder Öffnen des Schuhs unter verschiedensten äußeren Einflüssen, wie Nässe, niedrige Temperaturen oder Schmutz zu gewährleisten. Zusätzlich soll der Schuh (meist zum Zweck der Sportausübung) sehr fest verschlossen werden. Dies führt zu großen Spannungen am Verschlußteil und hat bei bekannten Ausführungsformen ein Nichtfunktionieren und häufig eine Beschädigung desselben und/oder des Zahnriemens zur Folge.

Ein Zahnriemenverschluß nach dem Stand der Technik ist in der EP-A1-400213 (SIDI) geoffenbart, wobei im Spannhebel des Mechanismus ein durch Federkraft verschiebbarer, mit der Zahnreihe in Eingriff bringbarer Teil angeordnet ist, der von dem Spannhebel elastisch in Richtung Zahnriemen gedrängt wird.

Eine weitere Ausführungsform eines solchen Verschlusses ist in der EP-A2-387402 geoffenbart, wobei der Zahnriemen mindestens zwei Zahnreihen aufweist, von denen eine hauptsächlich zur Spannung des Riemens (Verschließen des Schuhs) und die weiteren mit dem Bremsmittel (zum Öffnen des Verschlusses) zusammenwirken. Bei beiden Ausführungsformen weist der Spannhebel in seinem Arbeitsbereich einen verschiebbaren Teil auf, der die formschlüssige Verbindung mit der Verzahnung des Zahnriemens darstellt.

Die US-A-3 662435 (ALLSOP) beschreibt in ausführlicher Weise einen ähnlichen Verschließmechanismus, der einen manuell bewegbaren einstückigen Spannhebel oder einen Spannhebel aufweist, der aus einem Hebelstück, einem Haltearm und einem Operationsstück zu einem schwenkbaren Eingreifen bzw. Nichteingreifen in den Zahnriemen ausgebildet ist. Bei der letzteren Ausführungsform ist der Haltearm in Richtung Zahnriemen federbelastet angeordnet und an dem Spannhebel schwenkbar gelagert. Gattungsgemäß weist dieser Verschluß jedoch einen einarmigen Hebel auf, mittels welchem der Zahnriemen beim Schließen des Spannhebels transportiert wird. In der Praxis hat sich diese Verschlußvariante daher nicht bewährt.

Weiters ist durch die EP-B1-259896 (Raichle) ein Zahnriemenverschluß bekannt geworden, der ein bandförmiges, um einen Schischuh geführtes Halteelement enthält, an dessen Ende Rastkerben angeordnet sind, wobei der Verschlußteil durch einen schwenkbaren Spannhebel, in dem ein in die Zahnreihe eingreifender Schieber geführt ist, der bei der Rückwartsbewegung des Spannhebels durch Federkraft in seine Ruhelage zurückgebracht wird, und durch eine lösbare Rücklaufsperre gebildet wird.

Aufgabe der Erfindung ist es, Nachteile bekannter Vorrichtungen zu beseitigen und einen für vielseitige Verwendungszwecke einsetzbaren, trotzdem mechanisch einfach ausgebildeten Verschluß zu entwickeln. Die Erfindung samt weiterer, zum Teil in den abhangigen Unteransprüchen geoffenbarter Vorteile wird im folgenden an Hand beispielsweiser Ausführungsformen naher erläutert, die in den beiliegenden Figuren veranschaulicht sind. In diesen zeigen:
Fig. 1 eine Seitenansicht eines erfindungsgemäßen Verschlusses mit geöffnetem Spannhebel,
Fig. 2 einen Schnitt durch die Vorrichtung entlang der Achse YY' bei geschlossenem Spannhebel,
Fig. 3 eine Draufsicht des Verschlusses entsprechend einer anderen Ausführungsform,
Fig. 4 und 5 schematische Beispiele für Zahnriemenbefestigungen an einem Schuhoberteil,
Fig. 6 und 7 weitere, entlang der Mittelachse des Zahnriemens geschnittene, Beispiele für die Befestigung des Zahnriemens am Schuhoberteil und
Fig. 8 eine schematische Seitenansicht einer besonderen Anwendungsform des Verschlusses mittels Seilrollen und entsprechender Seile an einem Schischuh.

Gemäß Fig. 1 bis 3 weist der Verschuß entsprechend der Erfindung einen Bodenteil 1 mit zwei entsprechend geformten Seitenwänden 1' auf, an denen ein aus zwei Seitenwangen 4'' und einem Rückenteil 4' bestehender Spannhebel 4 entlang einer Anlenkachse 5 mittels zweier Nieten schwenkbar angelenkt ist, der wie in Fig. 3 gezeigt gegebenenfalls eine Ausnehmung 4''' aufweisen kann, wobei dieser Bodenteil 1 in der durch den Pfeil B angegebenen Transportrichtung vor und/oder nach der Anlenkachse 5 einen Vorsprung 2 aufweist, um erfindungsgemäß, wie in Figur 1 und 2 dargestellt ist, einen Zwischenraum zwischen einem Zahnriemen 16 und diesem Bodenteil 1 herzustellen, und der Bodenteil 1 eine Bohrung 3 enthält, um diesen (z. B. mittels einer Niete) am Schuhoberteil 23 zu befestigen. Der Spannhebel 4 kann in einer weiteren Ausführungsform, die in Fig. 3 gezeigt wird, in seinem Rückenteil 4' eine Ausnehmung 4''' aufweisen und ist in seiner geschlossenen Stellung mittels an beiden Seitenwangen 4'' ausgebildeten, einwärts gerichteten Noppen 6 verriegelt, die im letzten Teilabschnitt der Schließbewegung des Spannhebels 4 in gekrümmte Rinnen 6' eingreifen, welche an beiden Seitenwänden 1' des Bodenteils 1 ausgebildet sind und an deren Ende sich Bohrungen 6'' befinden, in denen die entsprechenden Noppen 6 bei geschlossener Stellung des Spannhebels 4 einrasten.

Der Spannhebel 4 enthält ein zweiarmiges Klinkenstück 7, das im Abstand von der Anlenkachse 5 in dem Spannhebel 4 zwischen dessen Seitenwangen 4'' um eine Schwenkachse 8 drehbar angelenkt ist und in einer Stellung wirkt, die von einer Feder 9 gesteuert wird, welche in einem ausgesparten Sitz auf einem Arm 7' des Klinkenstückes 7 angeordnet ist und zwischen diesem Arm und der Innenfläche des Rückenteils 4' des Spannhebels 4 wirkt. Das Klinkenstück 7 ist von der in Fig. 2 gezeigten Lage bis zu einem im Rückenteil 4' des Spannhebels 4 ausgebildeten Anschlag 10, wie in Fig. 1 zu sehen ist, um einen bestimmten Winkel verdrehbar und kann mittels des zweiten Armes 7'' an einer steilen Flanke 17 in den Zahnriemen 16 eingreifen. Im Fall einer weiteren Ausführungsform, die in Fig. 3 dargestellt ist und bei welcher der Rückenteil 4' des Spannhebels 4 im Bereich der Feder 9 erfindungsgemäß eine Ausnehmung 4''' aufweist, ist die Feder 9 dann vorteilhafterweise eine Schraubenfeder um die Anlenkachse 8 des Klinkenstückes 7 und dieses entweder mit einem verkürzten Arm 7' oder einarmig ausgebildet.

An dem Bodenteil 1 ist mittels eines Stiftes 12 eine zweiarmige Rücklaufsperre 11 angeordnet, die an diesem Bodenteil mittels einer Feder 14 wirkt, sodaß die auf dem in Transportrichtung B nach dem Stift 12 gelegenen Arm befindlichen Spermasen 13, 13' der Rücklaufsperre 11 auf den Zahnriemen 16 gedrückt werden, wobei diese Feder an einem axialen Sitz der Rücklaufsperre 11 angeordnet ist und zwischen der Rücklaufsperre 11 und einer der Seitenwände 1' des Bodenteils 1 wirkt. Durch Drücken an dem zweiten Arm 15 gegen die Federkraft 14 der Rücklaufsperre werden die Spermasen 13, 13' von den entsprechenden Zähnen des Zahnriemens 16 getrennt.

Durch den Bodenteil 1, zwischen seiner Basis und der Rücklaufsperre 11, sowie zwischen den beiden Seitenwangen 4'' des Spannhebels 1, ist ein Zahnriemen 16 hindurchgeführt, dessen Zähne je eine steile 17 und eine flache 17' Flanke aufweisen, wobei dieser Zahnriemen 16 an seinem in Richtung Schuhoberteil 23 gelegenen Ende, wie in Fig. 4 bis 8 gezeigt, unterschiedliche,m einander zugeordnete Einhakmittel 18, 18', 19, 19', 20, 20' 21, 21' 22, 22' aufweisen kann und seine Transportrichtung beim Verschließen des Schuhes in Figuren 1 und 2 durch den Pfeil B angedeutet ist.

Die Wirkungsweise des erfindungsgemäßen Zahnriemenverschlusses wird im weiteren unter Bezugnahme auf die Fig. 1 bis 3 näher erläutert.

Der Riemen 16 wird in den Bodenteil 1 zwischen seiner Basis und dem Klinkenstück 7 des Spannhebels 4 eingeführt, bis der verzahnten Teil des Riemens 16 in den verzahnten Teil 13, 13' der Rücklaufsperre 11 eingreift. Wenn der Spannhebel 4 in Richtung des Pfeiles A um die Anlenkachse 5 von der geschlossenen Stellung bis zur maximalen Öffnungsstellung geschwenkt wird, wird mit dieser Bewegung, bei der sich gleichzeitig das mit dem Arm 7'' in den Zahnriemen 16 eingreifende Klinkenstück 7 bis zum Berühren des Anschlages 10 um die Anlenkachse 8 verdreht, der Zahnriemen 16 in Richtung des Pfeiles B transportiert und somit die Schwenkbewegung des Spannhebels 4 und des Klinkenstückes 7 in eine lineare Translationsbewegung des Zahnriemens 16 verwandelt. Die auf diese Linearbewegung des Riemens übertragene Kraft überwindet den Widerstand der Feder 14 der Rücklaufsperre 11, sodaß das Hindurchführen des Zahnriemens 16 mit sukzessivem Einrasten des verzahnten Teils 13, 13' der Rücklaufsperre 11 in aufeinanderfolgenden verzahnten Teilstücken des Riemens 16 ermöglicht wird.

Solche Schwenkbewegungen des Spannhebels 4 werden ausgeführt, bis der Schuh fest verschlossen ist, wobei durch die erfindungsgemäße Konstruktion gewahrleistet wird, daß bei der Verschiebebewegung des Riemens 16 mindestens ein Zahn je Öffnen und Schließen des Spannhebels 4 überwunden wird. Nach dem gewünschten Verschließen bringt man den Spannhebel 4 in seine vollständig geschlossene Stellung, in der einander zugeordnete Einrastmittel 6, 6', 6'' ein versehentliches Öffnen des Spannhebels 4 verhindern und der Spannhebel 4 in dieser Stellung den Mechanismus gegen Eindringen von Fremdkörpern abdeckt. In einer weiteren, hier nicht gezeigten Ausführungsform, kann der Spannhebel 4 zusätzlich mittels einer in Transportrichtung B hinter dem Verschluß liegenden Klammer, die in Längsrichtung bewegbar am Zahnriemen 16 oder fest am Bodenteil 1 angebracht ist, zusätzlich gegen versehentliches Öffnen gesichert werden.

Bei der Schließbewegung des Spannhebels 4, drückt das Klinkenstück 7, auf dessen Arm 7' sich die Feder 9 befindet, mit diesem Arm auf die Rücklaufsperre 11 und überwindet den Widerstand der Feder 9, sodaß, wie in Fig. 2 zu sehen ist, eine Verdrehung des Klinkenstückes 7 um einen bestimmten Winkel bewirkt wird. Diese Drehung ermöglicht es, bei geschlossenem Hebel 4, eine bemerkenswerte Reduktion der sich zwischen dem Klinkenstück 7 und dem verzahnten Teil des Riemens 16 in Richtung des Pfeiles B bildenden Öffnung des Mechanismus zu erzielen. Das bringt den großen Vorteil mit sich, daß die Wahrscheinlichkeit des Eindringens von Fremdkörpern in den Verschließmechanismus erheblich reduziert wird.

Zum Nachlassen oder Öffnen des Verschlusses öffnet man den Spannhebel 4 und drückt den Arm 15 der Rücklaufsperre 11 in Richtung Basis des Bodenteils 1, wodurch die eingerasteten Nasen 13, 13' der Sperre 11 von den in der Nähe der Rücklaufsperre liegenden Zähnen des Zahnriemens 16 getrennt werden. Durch das Öffnen des Spannhebels 4 wird der Spannmechanismus etwas aktiviert, das heißt, durch ein Eingreifen des Klinkenstückes 7 in den Zahnriemen 16 wird eine teilweise Entlastung der Rücklaufsperre 11 erzielt und somit der Trennvorgang der korrespondierenden Verzahnungen erleichtert. Dies bedeutet vor allem in Hinblick darauf, daß der Verschluß vielseitig und unter verschiedensten äußeren Bedingungen, wie z.B. Schnee, Schmutz, Nässe, Kälte eingesetzt wird, einen erheblichen Vorteil, denn dadurch wird eine unter solchen Bedingungen leicht mögliche Beschädigung der entsprechenden Verzahnungen vermieden, wodurch dem Verschluß eine lange Lebensdauer garantiert wird. In einer anderen Ausführungsform kann der Spannhebel 4 eine in Fig. 3 zu sehende Ausnehmung 4''' aufweisen, die den Zugang zum Lösen der Rücklaufsperre 11 ohne Öffnen des Spannhebels 4 gestattet. Bei einer solchen Ausführungsform kann das Klinkenstück 7 einarmig in Richtung Arbeitsbereich und die Feder 9 als Spiralfeder um die Achse 8 ausgebildet sein, womit wieder die erfindungsgemäße Wirkungsweise erreicht wird.

Um ein Zurückspringen des in den Zahnriemen 16 eingreifenden Klinkenstückes 7 nach jeder Schwenkbewegung des Spannhebels 4 in seine ursprüngliche Lage vor dem Spannzyklus und einen besseren Eingriff des Armes 7'' in die Zähne des Zahnriemens 16 zu ermöglichen, ist in dem in Transportrichtung B vor und/oder nach dem Spannhebel liegenden Basisteil des Bodenteils 1 ein Vorsprung 2 ausgebildet, über den der Zahnriemen 16 so gleitet, daß zwischen dem Bodenteil 1 und dem Riemen 16 ein Zwischenraum zum Zurückspringen der Nocke des Klinkenstückes durch Biegung des Zahnriemens 16, sowie zum Gewährleisten eines formschlüssigen Eingriffs des Klinkenstückarmes 7'' in den Zahnriemen 16 erzeugt wird, ohne daß der Riemen beim Betätigen des Klinkenstückes 7 beschädigt wird. Das Zurückspringen des Klinkenstückes nach dem Ende jedes Spannzyklus wird durch die Feder 9 unterstützt bzw. beschleunigt. Durch diese erfindungsgemäße Wirkungsweise wird eine möglichst lange Eingreifstrecke des Klinkenstückes in den Zahnriemen und somit ein maximaler Transportweg je Spannzyklus ermöglicht.

Der Zahnriemen 16 kann beispielsweise folgendermaßen mit dem Schuhwerk verbunden sein:
a) er kann wie in Fig. 4 gezeigt mittels eines Metallringes 18 direkt am Rand eines Schuhoberteils 23 an einem oder mehreren Haken 18' eingehängt sein;
b) er kann wie in Fig. 5 gezeigt mittels eines Metallhakens direkt am Rand eines Schuhoberteils 23 in verschiedenen Schlitzen 19' eingehängt sein;
d) er kann wie in Fig. 6 gezeigt an seinem in Richtung Schuhoberteil 23 liegenden Ende einen Druckknopf 20 aufweisen, der sich mit einem entsprechenden am Schuhoberteil befindlichen Gegenstück 20' formschlüssig verbindet;
e) er kann, wie in Fig. 7 zu sehen ist, an seinem Ende an der Unterseite einen pilzförmigen Zapfen 21, der am untersten Ende einen vergrößerten Querschnitt aufweiset und damit in einem oder in mehreren am Schuhoberteil 23 befestigten Gegengebilden 21' einrastet;
f) er kann, wie in Fig. 8 an einem Schischuh schematisch dargestellt ist, an einem Ende eine oder mehrere Seilrollen 22 aufweisen, die mit entsprechenden Seilen oder Schnürsenkeln 22' zusammenwirken, wobei durch eine solche Ausfuhrungsform besonders einfache Unter- bzw. Ubersetzungen realisiert werden können.

## Patentansprüche

1. Verschluß für einen Schuh, insbesondere einem Sportschuh, mit einem Bodenteil (1), über den ein sägezahnartiger Zahnriemen (16) führbar ist und an welchem ein Spannhebel (4) schwenkbar angelenkt ist, wobei in dem Spannhebel (4) ein Klinkenstück (7) federnd so gelagert ist, daß es beim Öffnen des Spannhebels (4) an einer steilen Flanke (17) des Riemens (16) angreift, um diesen zu transportieren, und an dem Bodenteil (1) ferner eine federbelastete, zweiarmige Rücklaufsperre (11) schwenkbar angelenkt ist, die mit einer an einem Arm vorgesehenen Sperrnase (13) an einer steilen Flanke (17) des Zahnriemens (16) angreift, wobei durch Druck auf den anderen Arm (15) die Sperrnase (13) gegen Federkraft (14) außer Eingriff mit dem Zahnriemen (16) bringbar ist,
**dadurch gekennzeichnet, daß**
das Klinkenstück (7) im Abstand von der Anlenkachse (5) des Spannhebels (4) mittels einer Schwenkachse (8) zwischen den Seitenwänden (4'') des Spannhebels (4) schwenkbar gelagert und mittels einer Feder (9) in Richtung eines Anschlages (10) an dem Spannhebel (4) belastet ist.

2. Verschluß nach Anspruch 1, **dadurch gekennzeichnet, daß** der mit dem Klinkenstück (7) zusammenwirkende Anschlag (10) als Kante des Rückenteils (4') im Bereich der Anlenkachse (5) des Spannhebels (4) ausgebildet ist.

3. Verschluß nach Anspruch 1, **dadurch gekennzeichnet, daß** das Klinkenstück (7) einen einzigen Arm (7'') aufweist, welcher zum Eingriff in den Zahnriemen (16) vorgesehen ist, wobei die Feder (9) als Schraubenfeder um die Schwenkachse (8) des Klinkenstückes (7) ausgebildet ist.

4. Verschluß nach Anspruch 1 oder 2, **dadurch gekennzeichnet, daß** das Klinkenstück (7) zweiarmig ausgebildet ist, wobei das Ende eines Armes (7'') zum Eingriff in dem Zahnriemen (16) ausgebildet ist und die Feder (9) zwischen dem Rückenteil (4') des Spannhebels (4) und dem anderen Arm (7') angeordnet ist.

5. Verschluß nach einem der Ansprüche 1 bis 4, **dadurch gekennzeichnet, daß** die Rücklaufsperre (11) von dem Rückenteil (4') und den beiden Seitenteilen (4'') des Spannhebels (4) in seiner geschlossenen Stellung abgedeckt wird.

6. Verschluß nach einem der Ansprüche 1 bis 5, **dadurch gekennzeichnet, daß** der Rückenteil (4') des Spannhebels (4) eine Ausnehmung (4''') aufweist, um den Zugriff auf den Arm (15) der Rücklaufsperre (11) auch bei geschlossenem Spannhebel (4) zu ermöglichen.

7. Verschluß nach einem der Ansprüche 1 bis 6, **dadurch gekennzeichnet, daß** der Spannhebel (4) in der geschlossenen Stellung durch mindestens eine an einer Wange (4'') ausgebildeten Noppe (6), die zumindest während eines letzten Teilabschnittes der Verschließbewegung mit einer gekrümmten Rinne (6') und in der Schließstellung mit einer Bohrung (6''), in welche die Noppe einrasten kann, zusammenwirkt, gegen versehentliches Öffnen gesichert ist.

8. Verschluß nach einem der Ansprüche 1 bis 7, **dadurch gekennzeichnet, daß** der Arm (7') des Klinkenstückes (7) in der geschlossenen Stellung des Mechanismus gegen Federkraft (9) so auf den Arm (15) der Rücklaufsperre (11) gedrückt wird, daß der Mechanismus in Transportrichtung gegen Eindringen von Fremdkörpern verschlossen wird.

9. Verschluß nach einem der Ansprüche 1 bis 8, **dadurch gekennzeichnet, daß** die Rücklaufsperre (11) zwei Spermasen (13, 13') aufweist, denen je zwei aufeinanderfolgende Zähne des Zahnriemens (16) zugeordnet sind.

10. Verschluß nach einem der Ansprüche 1 bis 9, **dadurch gekennzeichnet, daß** in Transportrichtung vor und/oder nach der Anlenkachse (5) des Spannhebels (4) ein Vorsprung ausgebildet ist, über den der Zahnriemen (16) so gleitet, daß im Wirkungsbereich des Klinkenstückes (7) zwischen dem Zahnriemen (16) und der Basis des Bodenteils (1) ein Zwischenraum ausgebildet wird, der dort ein Durchbiegen des Zahnriemens (16) ermöglicht.

11. Verschluß nach einem der Ansprüche 1 bis 10, **dadurch gekennzeichnet, daß** die Rücklaufsperre (11) vor ihrem Lösen dadurch entlastet wird, daß beim Öffnen des Spannhebels (4) der Arm (7'') des Klinkenstückes (7) mittels der Feder (9) in den Zahnriemen (16) eingreift.

12. Verschluß nach einem der Ansprüche 1 bis 11, **dadurch gekennzeichnet, daß** der Zahnriemen (16) durch ein oder mehrere einander zugeordnete verstellbare Einhakmittel (18, 18', 19, 19', 20, 20', 21, 21') mit dem Oberteil (23) eines Schuhes verbunden ist.

13. Verschluß nach Anspruch 12, **dadurch gekennzeichnet, daß** an dem Zahnriemen zum Zusammenwirken mit entsprechenden Zugmitteln (22') an einem Ende zumindest eine drehbare Seilrolle (22) zum Verschließen eines Schuhes mittels einer Über-oder Untersetzung drehbar gelagert ist.

## Claims

1. Closure for a shoe, in particular a sport shoe, having a base part (1), over which a saw-toothed toothed strap can be guided and on which a tension lever (4) is pivotably hinged, wherein a ratchet piece (7) is mounted in the tension lever (4) resiliently so that when opening the tension layer (4) it engages on a steep flank (17) of the strap (16) in order to feed the latter, and on the base part (1) is also pivotably hinged a spring-loaded, double-armed back stop (11) which engages on a steep flank (17) of the toothed strap (16) using a locking notch (13) provided on one arm, wherein the locking notch (13) can be disengaged against spring force (14) from the toothed strap (16) by means of pressure on the other arm (15), characterised in that the ratchet piece (7) is pivotably mounted at a distance from the hinge axle (5) of the tension lever (4) by means of a pivoting axle (8) between the side walls (4'') of the tension lever (4) and stressed by means of a spring (9) in the direction of a stop (10) on the tension lever (4).

2. Closure according to claim 1, characterised in that the stop (10) cooperating with the ratchet piece (7) is designed as an edge of the back part (4') in the region of the hinge axle (5) of the tension lever (4).

3. Closure according to claim 1, characterised in that the ratchet piece (7) has a single arm (7'') which is provided for engagement in the toothed strap (16), wherein the spring (9) is designed as a spiral spring about the pivoting axle (8) of the ratchet piece (7).

4. Closure according to claim 1 or 2, characterised in that the ratchet piece (7) is designed to have two arms, wherein the end of one arm (7'') is designed for engagement in the toothed strap (16) and the spring (9) is arranged between the back part (4') of the tension lever (4) and the other arm (7').

5. Closure according to one of claims 1 to 4, characterised in that the back stop (11) is covered by the back part (4') and the two side parts (4'') of the tension lever (4) in its closed position.

6. Closure according to one of claims 1 to 5, characterised in that the back part (4') of the tension lever (4) has a recess (4''') in order to facilitate the access to the arm (15) of the back stop (11) even when the tension lever (4) is closed.

7. Closure according to one of claims 1 to 6, characterised in that the tension lever (4) in the closed position is secured against inadvertent opening by at least one burl (6) formed on an end piece (4'') and which cooperates at least during the final part of the closing movement with a curved groove (6') and in the closing position with a bore (6'') into which the burl can lock.

8. Closure according to one of claims 1 to 7, characterised in that the arm (7') of the ratchet piece (7) in the closed position of the mechanism is pressed against spring force (9) on the arm (15) of the back stop (11) so that the mechanism is sealed against penetration of foreign bodies in the feed direction.

9. Closure according to one of claims 1 to 8, characterised in that the back stop (11) has two locking notches (13, 13') to which are assigned in each case two sequential teeth of the toothed strap (16).

10. Closure according to one of claims 1 to 9, characterised in that in the feed direction before and/or after the hinge axle (5) of the tension lever (4), a projection is formed, over which the toothed strap (16) glides so that in the effective range of the ratchet piece (7) between the toothed strap (16) and the bottom of the base part (1), a gap is formed which facilitates bending of the toothed strap (16) there.

11. Closure according to one of claims 1 to 10, characterised in that the back stop (11) is relieved before its release, in that when opening the tension lever (4) the arm (7'') of the ratchet piece (7) engages in the toothed strap (16) by means of the spring (9).

12. Closure according to one of claims 1 to 11, characterised in that the toothed strap (16) is connected to the upper part (23) of a shoe by one or more adjustable hooking means (18, 18', 19, 19', 20, 20', 21, 21') assigned to one another.

13. Closure according to claim 12, characterised in that at least one rotatable rope pulley (22) for closing a shoe by means of gearing up or down is rotatably mounted on the toothed strap for cooperation with corresponding drawing means (22') on one end.

## Revendications

1. Système de fermeture pour une chaussure, notamment une chaussure de sport, comportant une partie de base (1), au-dessus de laquelle peut être guidée une sangle dentée en dents de scie (16) et sur laquelle un levier de serrage (4) est articulé de manière à pouvoir pivoter, et dans lequel un élément formant cliquet (7) est monté élastiquement dans le levier de serrage (4) de sorte qu'il s'accroche à un flanc pentu (17) de la sangle (16) lors de l'ouverture du levier de serrage (4), pour déplacer cette sangle, et en outre sur la partie de base (1) est articulée, de manière à pouvoir pivoter, un dispositif de blocage anti-retour à deux bras (11), chargé par un ressort et qui s'accroche, par un ergot de blocage (13) prévu sur un bras, à un flanc pentu (17) de la sangle dentée (16), l'ergot de blocage (13) pouvant être dégagé de la sangle dentée (16) à l'encontre de la force (14) d'un ressort, moyennant l'application d'une pression à l'autre bras (15),
caractérisé en ce que
l'élément formant cliquet (7) est monté de manière à pouvoir pivoter à distance de l'axe d'articulation (5) du levier de serrage (4), à l'aide d'un axe de pivotement (8), entre les parois latérales (4'') du levier de serrage (4), et est appliqué au moyen d'un ressort (9) en direction d'une butée (10) contre le levier de serrage (4).

2. Système de fermeture selon la revendication 1, caractérisé en ce que la butée (10), qui coopère avec l'élément formant cliquet (7), est agencée sous la forme d'un bord de la partie dorsale (4') dans la zone de l'axe d'articulation (5) du levier de serrage (4).

3. Système de fermeture selon la revendication 1, caractérisé en ce que l'élément formant cliquet (7) possède un seul bras (7''), qui est destiné à s'engager dans la sangle dentée (16), le ressort (9) étant agencé sous la forme d'un ressort hélicoïdal disposé autour de l'axe de pivotement (8) de l'élément formant cliquet (7).

4. Système de fermeture selon la revendication 1 ou 2, caractérisé en ce que l'élément formant cliquet (7) est agencé avec deux bras, l'extrémité d'un bras (7'') étant agencée de manière à s'engager dans la sangle dentée (16), et le ressort (9) est disposé entre la partie dorsale (4') du levier de serrage (4) et l'autre bras (7').

5. Système de fermeture selon l'une des revendications 1 à 4, caractérisé en ce que le dispositif de blocage anti-retour (11) est masqué par la partie dorsale (4') et les deux parois latérales (4'') du levier de serrage (4), lorsque ce dernier est dans sa position fermée.

6. Système de fermeture selon l'une des revendications 1 à 5, caractérisé en ce que la partie dorsale (4') du levier de serrage (4) possède un évidement (4''') permettant l'accès au bras (15) du dispositif de blocage anti-retour (11), même lorsque le levier de serrage (4) est fermé.

7. Système de fermeture selon l'une des revendications 1 à 6, caractérisé en ce que dans la position fermée, le levier de serrage (4) est bloqué contre une ouverture intempestive par au moins un téton (6) qui est formé sur un flasque (4'') et coopère, au moins pendant la dernière partie du déplacement de fermeture, avec une rainure cintrée (6') et, dans la position de fermeture, avec un perçage (6''), dans lequel le téton peut s'encliqueter.

8. Système de fermeture selon l'une des revendications 1 à 7, caractérisé en ce que le bras (7') de l'élément formant cliquet (7) est repoussé, lors que le mécanisme est dans la position fermée, à l'encontre de la force (9) du ressort, sur le bras (15) du dispositif de blocage anti-retour (11) de telle sorte que le mécanisme est fermé, dans la position de transport, vis-à-vis de la pénétration de corps étrangers.

9. Système de fermeture selon l'une des revendications 1 à 8, caractérisé en ce que le dispositif de blocage anti-retour (11) comporte deux becs de blocage (13, 13'), auxquels sont associées deux dents successives respectives de la sangle dentée (16).

10. Système de fermeture selon l'une des revendications 1 à 9, caractérisé en ce que dans la direction de transport est formé, en amont et/ou en aval de l'axe d'articulation (5) du levier de serrage (4), un appendice saillant, au-dessus duquel la sangle dentée (16) glisse de telle sorte que dans la zone d'action de l'élément formant cliquet (7) entre la sangle dentée (16) de la base de l'élément de base (1) est formé un espace intercalaire, qui permet en cet endroit un fléchissement de la sangle dentée (16).

11. Système de fermeture selon l'une des revendications 1 à 10, caractérisé en ce que le dispositif de blocage anti-retour (11) est détendu avant sa libération, par le fait que lors de l'ouverture du levier de serrage (4), le bras (7'') de l'élément formant cliquet (7) s'engage, au moyen du ressort (9), dans la sangle dentée (16).

12. Système de fermeture selon l'une des revendications 1 à 11, caractérisé en ce que la sangle dentée (16) est reliée à la partie supérieure (23) d'une chaussure par l'intermédiaire d'un ou de plusieurs moyens d'accrochage réglables (18, 18', 19, 19', 20, 20', 21, 21'), associés entre eux.

13. Système de fermeture selon la revendications 12, caractérisé en ce qu'au moins un galet à câble rotatif (22) servant à fermer une chaussure est monté sur une extrémité de la sangle dentée, pour coopérer avec des moyens de traction correspondants (22'), de manière à pouvoir tourner en appliquant une surmultiplication ou une démultiplication.
